# EUROPÄISCHE PATENTSCHRIFT

(11) **EP 0 248 281 B1**
(45) Veröffentlichungstag und Bekanntmachung des Hinweises auf die Patenterteilung: **05.09.1990**
(21) Anmeldenummer: 87107387.0
(22) Anmeldetag: 21.05.1987
(51) Int. Cl.: B07C 5/34

(54) **Glas-Sortieranlage**
Glass-sorting arrangement
Installation de tri de verre

(30) Priorität: 30.05.1986 DE 3618173
(43) Veröffentlichungstag der Anmeldung: 09.12.1987
(73) Patentinhaber: MAB Marlis Kellermann, D-7521 Dettenheim-Lie (DE)
(72) Erfinder: Klumparendt, Wolfgang, D-7521 Dettenheim-Lie (DE)
(74) Vertreter: Trappenberg, Hans

(56) Entgegenhaltungen:
- EP-A- 0 086 289
- WO-A-85/00123
- WO-A-88/00501
- DE-A- 2 952 411
- FR-A- 2 576 008
- GB-A- 1 346 566
- US-A- 3 179 247
- US-A- 3 802 558

## Beschreibung

Die Erfindung betrifft die Aussonderungseinrichtung einer Glas-Sortieranlage, die zum Aussondern von Nicht-Glas oder von mit Nicht-Glas-Resten behafteten Glasteilen dient, mit einer das Glasgemenge zuführenden Zuführeinrichtung und einer wegführenden Abführeinrichtung, zwischen denen, quer zur Transportrichtung des Glasgemenges, eine die Aussonderung steuernde Licht-Sende-und -Empfangsvorrichtung angeordnet ist.

Im Zuge des steigenden Umweltbewußtseins, wie auch der Energieeinsparung, ist man allgemein bestrebt, gebrauchte Materialien wieder aufzuarbeiten. Dies ist auch bei Glas der Fall, das einen wertvollen Abfallstoff darstellt, In den zu seiner Herstellung schon verhältnismäßig viel Energie aufgewandt wurde. Glas und Glasabfälle werden daher bereits in größerem Maße gesammelt, um es einer Wiederverwertung zuführen zu können.

Dieses Altglas trifft in Form von Scherben und Flaschen in stark verunreinigtem und mit anderen Materialien durchsetzten Zustand beim Glasverwerter ein. Es muß daher, vor seiner Verwertung, von den Verunreinigungen befreit und im allgemeinen auch nach den verschiedenen Glassorten und Glasfarben sortiert werden. Die Erfindung betrifft die Entfernung von Verunreinigungen aus dem Glas beziehungsweise das Aussondern von Nicht-Glas und mit Nicht-Glas-Resten behafteten Glasteilen aus dem Glasgemenge.

Außerordentlich störend wirken sich Keramik-und Tonanteile bei dem Altglasgemenge aus, die sich auch immer wieder in größerem Maße in solchen Glasabfällen befinden. Dies rührt daher, weil vom Verbraucher, der die Glasabfälle zu den Glas-Sammelstellen bringt, irrtümlicherweise Keramik und Tonwaren gleichgestellt werden mit Glas und Glaswaren. Verunreinigungen sind aber auch Metallanteile, sei es nun in Form von aufgeklebten Metallfolien, von Überresten von Schraubverschlüssen oder auch von Bügelverschlüssen. Andererseits finden sich bei derartigen Glasabfällen für die Wiederverwertung nicht störend aufgeklebte Papieretiketten oder sonstige leicht brennbare organische Bestandteile.

Um diese störenden Materialien aus dem Glasgemenge zu entfernen, war bisher nur die Möglichkeit gegeben, das über ein Förderband herangeführte Gemenge manuell zu sortieren beziehungsweise die störenden Materialien auszusondern. Zwar wurden Versuche zum maschinellen Sortieren des Glasgemenges durchgeführt, jedoch führten diese Versuche nicht zum Erfolg. Dies einerseits, weil es nicht gelang, die störenden Bestandteile gezielt aus dem Glasgemenge zu entfernen und andererseits, weil die eingesetzten Sensoren nur bedingt fähig waren, Nicht-Glas von Glasbestandteilen zu unterscheiden.

Zum Erkennen von Glas beziehungsweise von Nicht-Glas bietet sich das Durchleuchten der Materialien an, da sämtliche störenden Materialien undurchsichtig sind. Zu bedenken ist allerdings, daß auch mit Papier beklebtes Glas nicht mehr durchsichtig ist, also auch ausgeschieden wird, obwohl es, wie oben angeführt, die Glasverwertung nicht stört. Gerade aber mit Papieretiketten etc. beklebte Gläser bilden einen Großteil des Glasgemenges, so daß beim Versuch dieser maschinellen Aussonderung viel zu viel Glas zusammen mit den tatsächlichen Verunreinigungen ausgeschieden wurde.

Bekannte derartige Einrichtungen sind beispielsweise beschrieben in der US-A 3 802 558, in der WO 85/00 123, in der US-A 3 179 247, in der DE-A 2 952 411 und in der FR-A 2 576 008. So ist bei der US-A 3 802 558 eine zuführende Zuführeinrichtung und eine wegführende Abführeinrichtung sowie zwischen diesen beiden Einrichtungen eine quer zur Transportrichtung des Glasgemenges angeordnete, eine Aussonderunasvornehtung steuernde Licht-Sende- und -Empfangsvorrlchtung angeordnet. Die im freien Fall an der Licht-Sende- und -Empfangsvorrichtung vorbeigeführten zu sortierenden Teile werden durch Ejektordüsen ausgesondert. Bei der Einrichtung nach der WO 85/00 123 werden hingegen die auszusortierenden Teile über eine Rutsche geführt, an deren Ende eine nach unten wegschwenkbare Klappe angeordnet ist, die durch die Prüfeinrichtung gesteuert wird. Als Kombination dieser beiden vorveröffentlichten Einrichtungen könnte die US-A 3 179 247 angesehen werden, bei der ebenfalls die zu trennenden Teile über eine Rutsche geleitet, jedoch mittels Ejektordüsen aussortiert werden. Schließlich gibt die DE-A 2 952 411 auch noch statt der wegschwenkbaren Klappe eine wegschwenkbare Rutsche als Sortierelement an.

Ein Zwischending zwischen einer wegschwenkbaren Klappe und einer wegschwenkbaren Rutsche wird sodann noch in der FR-A 2 576 008 beschrieben. Allen diesen Vorrichtungen hängt jedoch der Nachteil an, daß viel zu viel Glas zusammen mit den tatsächlichen Verunreinigungen ausgeschieden wird.

Aufgabe der Erfindung ist es daher, eine Einrichtung anzugeben, die es ermöglicht, die störenden Materialien auszusondern, ohne allzu viele brauchbare Glasbestandteile dem Glasgemenge zu entnehmen. Erreicht wird dies nach der Erfindung dadurch, daß zwischen die Zuführeinrichtung und die Abführeinrichtung eine Rutsche eingefügt ist, an deren Ende eine nach unten wegschwenkbare, durch die Licht-Sende- und -Empfangsvorrichtung gesteuerte Klappe angeordnet ist und daß die Wellenlänge des Lichts der Licht-Sende- und -Empfangsvorrichtung in einem dem sichtbaren Licht nahen Bereich des Infrarot liegt.

Das Verdienst des Erfinders ist es erkannt zu haben, daß durch die Wahl einer bestimmten Wellenlänge die oben gestellte Aufgabe gelöst werden kann. Bei den bisher bekannt gewordenen Aussonderungseinrichtungen wurde ausnahmslos sichtbares Licht, also im Bereich zwischen 380 nm und 780 nm eingesetzt, da dieses für das menschliche Auge sichtbare Licht am besten geeignet erschien, durchsichtige beziehungsweise transparente Glasanteile von nicht durchsichtigen Teilen, die damit als "Nicht-Glas" definiert wurden, zu unterscheiden. Gerade aber für das übliche Altglas empfiehlt sich die durch die Erfindung angegebene Wellenlänge, die im nahen Infrarot liegt, da diese Wellenlänge wohl aufgeklebte Papieretiketten, nicht aber Metallanteile durchdringt. Dadurch passieren sowohl reine wie auch mit Papier beklebte Glasanteile die Aussonderungseinrichtung nach der Erfindung, nicht aber mit Metall behaftete Glasanteile oder sonstige Nicht-Glas-Anteile. Besonders gute Ergebnisse lassen sich unter Verwendung von Laserlicht erzielen, insbesondere dann, wenn die Lichtempfangsvorrichtung aus einer Mehrzahl von nebeneinander angeordneten Lichtwandlern gebildet ist und das Laserlicht durch Glasfasern über diese Lichtwandler geführt wird. Zu bedenken ist bei der Verwendung von Laserlicht allerdings, daß dann umfangreiche Sicherheitsvorkehrungen notwendig sind, die unter Umständen den Betrieb einer solchen Anlage unwirtschaftlich werden lassen. Als Lichtwandler kommen sowohl Fotozellen, Fotoelemente, Fotodioden wie auch Fotowiderstände in Frage, jeweils für den angegebenen Frequenzbereich.

Um eine gegenseitige Beeinflussung der Lichtwandler zu vermeiden, werden sie zweckmäßigeweise im Grund von lichtabschattenden Röhren angeordnet. Tatsächlich haben mit einer derartigen Einrichtung durchgeführte Versuche gezeigt, daß es mit ihr möglich ist, sehr exakt und mit lediglich geringen Glasanteilen Nicht-Glas aus einem Glasgemenge zu trennen, so daß das so sortierte Glas unschwer einer Wiederverwertung zugeführt werden kann.

Auf der Zeichnung ist schematisch eine derartige Aussonderungseinrichtung dargestellt und zwar zeigen:
Fig. 1 eine Anordnungsskizze und
Fig. 2 die Draufsicht auf eine Lichtempfangsvorrichtung.

Über eine Zuführvorrichtung (1) wird Glasgemenge einer Rutsche (2) zugeleitet, auf der es über eine Klappe (3) zu einer wegführenden Abführeinrichtung (4) rutscht. Umfangen wird die Rutsche (2) von einer Licht-Sende- und -Empfangsvorrichtung (5, 6). Um einer Verfälschung der Aussage vorzubeugen, kann es zweckmäßig sein, die Licht-Sendevorrichtung unterhalb der Rutsche (2) und die Licht-Empfangsvorrichtung oberhalb von ihr anzuordnen. Die Rutsche (2) weist einen durchsichtigen Teil (7) auf, der von Licht der Licht-Sende- und -Empfangsvorrichtung (5, 6) durchstrahlt wird. Der Licht-Empfangsteil besteht, wie Fig. 2 zeigt, aus einer Mehrzahl von Lichtwandlern (8), die so neben-und hintereinander angeordnet sind, daß mit Sicherheit die unter- beziehungsweise oberhalb vorbeirutschenden Bestandteile des Glasgemenges erfaßt werden.

Das über die Zuführeinrichtung (1) herangeführte Glasgemenge rutscht auf der Rutsche (2) vereinzelt in Richtung auf die Abführeinrichtung (4) und passiert hierbei die Licht-Sende- und -Empfangsvorrichtung (5, 6). Befindet sich Nicht-Glas unter dem zugeführten Glasgemenge, so wird mit einer der Rutschgeschwindigkeit des Glasgemenges entsprechenden Verzögerungszeit schlagartig die Klappe (3), beispielsweise durch einen Elektromagneten, geöffnet, so daß dieser Nicht-Glas-Bestandteil in einen Abfallbehälter (9) fallen oder einer nochmaligen Sortierung zugeleitet werden kann. Glasanteile hingegen rutschen auf der Rutsche (2) über die Klappe (3) hinweg und gelangen in die wegführende Abführeinrichtung (4) zur weiteren Verwendung.

## Patentansprüche

1. Aussonderungseinrichtung einer Glas-Sortieranlage, die zum Aussondern von Nicht-Glas oder von mit Nicht-Glas-Resten behafteten Glasteilen dient, mit einer das Glasgemenge zuführenden Zuführeinrichtung und einer wegführenden Abführeinrichtung, zwischen denen, quer zur Transportrichtung des Glasgemenges, eine die Aussonderung steuernde Licht-Sende- und -Empfangsvorrichtung . angeordnet ist, dadurch gekennzeichnet, daß zwischen die Zuführeinrichtung (1) und die Abführeinrichtung (4) eine Rutsche (2) eingefügt ist, an deren Ende eine nach unten wegschwenkbare, durch die Licht-Sende- und -Empfangsvorrichtung (5, 6) gesteuerte Klappe (3) angeordnet ist und daß die Wellenlänge des Lichts der Licht-Sende- und -Empfangsvorrichtung in einem dem sichtbaren Licht nahen Bereich des Infrarot liegt.

2. Aussonderungseinrichtung nach Anspruch 1, dadurch gekennzeichnet, daß als Lichtquelle Laserlicht eingesetzt ist.

3. Aussonderungseinrichtung nach Anspruch 1 oder 2, dadurch gekennzeichnet, daß Glasfasern zur Lichtführung der Licht-Sendevorrichtung vorgesehen sind.

4. Aussonderungseinrichtung nach Anspruch 1 oder 2, dadurch gekennzeichnet, daß die Lichtwandler am Grunde von lichtabschattenden Röhren angeordnet sind.

## Claims

1. A separator of a glass-sorting arrangement which serves for the separation of non-glass or pieces of glass loaded with non-glass remainders, the separator comprising a feeding device for feeding the glass material and a discharge device for removal, between which is situated, transversely to the direction of transport of the glass material, 'a light emitting and receiving device controlling the separation, characterised in that a chute (2) is situated between the feeding device (1) and the discharge device (4), a downwardly swingable flap (3) controlled by the light emitting and receiving device (5, 6) being provided at the end of the chute, and that the wavelength of the light of the light emitting and receiving device lies in a region of infrared light close to visible light.

2. A separator according to claim 1, characterised in that laser light is used as a source of light.

3. A separator according to claim 1 or 2, characterised in that glass fibres are provided for the guiding of the light of the light emitting device.

4. A separator according to claim 1 or 2, characterised in that the light transducers are situated at the bottom of light screening tubes.

## Revendications

1. Dispositif d'élimination d'une installation de tri de verre, qui sert à éliminer les éléments non vitreux ou les parties de verre affectées par des résidus non-vitreux, comportant un dispositif d'alimentation amenant le mélange de verre et un dispositif d'évacuation assurant l'enlèvement, dispositifs entre lesquels est disposé, transversalement au sens de transport du mélange de verre, un dispositif photo-émetteur et photo-récepteur commandant l'élimination, caractérisé en ce qu'entre le dispositif d'alimentation (1) et le dispositif d'évacuation (4) est insérée une glissière (2), à l'extrémité de laquelle est disposé un volet (3) effaçable vers le bas par pivotement, commandé par le dispositif photo-émetteur et photorécepteur (5, 6), et en ce que la longueur d'onde de la lumière du dispositif photo-émetteur et photo-récepteur est située dans une plage de l'infrarouge proche de la lumière visible.

2. Dispositif d'élimination selon la revendication 1, caractérisé en ce qu'une lumière laser est utilisée en tant que source lumineuse.

3. Dispositif d'élimination selon la revendication 1 ou 2, caractérisé en ce que des fibres de verre sont prévues pour guider la lumière du dispositif photo-émetteur et photo-récepteur.

4. Dispositif d'élimination selon la revendication 1 ou 2, caractérisé en ce que les convertisseurs de lumière sont disposés au fond de tubes occultant la lumière.
